# EUROPÄISCHE PATENTSCHRIFT

(11) **EP 3 456 899 B1**
(45) Veröffentlichungstag und Bekanntmachung des Hinweises auf die Patenterteilung: **22.07.2020**
(21) Anmeldenummer: 17191714.9
(22) Anmeldetag: 18.09.2017
(51) Int. Cl.: E04F 13/08, E04F 15/02

(54) **HALTETEIL ZUM BEFESTIGEN MINDESTENS EINES SICHTPROFILS UND TERRASSENSYSTEM**
HOLDING ELEMENT FOR FASTENING AT LEAST ONE VIEW PROFILE AND TERRACE SYSTEM
PIÈCE DE MAINTIEN PERMETTANT DE FIXER AU MOINS UN PROFILÉ APPARENT ET UN SYSTÈME DE TERRASSE

(43) Veröffentlichungstag der Anmeldung: 20.03.2019
(73) Patentinhaber: Gaisbauer, Günther, 4912 Neuhofen im Innkreis (AT)
(72) Erfinder: Gaisbauer, Günther, 4912 Neuhofen im Innkreis (AT)
(74) Vertreter: Jell, Friedrich

(56) Entgegenhaltungen:
- DE-U1- 20 118 269
- DE-U1-202009 007 507
- FR-A1- 2 734 589
- FR-A1- 2 851 597
- US-A- 4 223 505
- US-A1- 2013 025 228
- US-B1- 9 181 716

## Beschreibung

Die Erfindung betrifft ein Halteteil nach dem Oberbegriff des Anspruchs 1.

Zur Befestigen mindestens eines Sichtprofils an einer als Wand ausgebildeten Unterkonstruktion ist ein Halteteil aus der FR 2734589 A1 bekannt, welches ein offenes und im Querschnitt hutförmiges Profil aufweist. Dieses aus einem Metallblech durch Abkanten umgeformte Profil besitzt zwei durch einen Steg miteinander verbundene und davon rechtwinkelig abgekantete Schenkel, an die zwei Flansche je rechtwinkelig abgekantet anschließen. Im ersten Flansch des hutförmigen Profils sind Montageöffnungen zur Befestigung des Halteteils über Schrauben an der Unterkonstruktion vorgesehen - während der zweite Flansch des hutförmigen Profils auf der Unterkonstruktion lose aufliegt und an diesem Flansch ein rechtwinkelig abgekanteter Randschenkel anschließt.
Am Steg des Halteteils sind zungenförmige Abschnitte vorgesehen, welche dem Steg vorkragen und zum Eingreifen in je eine Nut an einer Seite des Sichtprofils ausgebildet sind. Die zungenförmigen Abschnitte werden durch Einschneiden und Formbiegen aus dem Steg gebildet - wobei der zungenförmige Abschnitt vom Zungengrund bis zum freien Zungenende quer zur Profilängsrichtung verläuft.
Witterungsbedingte Bewegungen der Sichtprofile - beispielsweise aufgrund von Schwinden oder Quellen -, tordieren aufgrund der Hebelwirkungen der zungenförmigen Abschnitte das Halteteil vergleichsweise stark, was plastische Verformungen am Halteteil begünstigt und damit auch die Standfestigkeit des Halteteils im Befestigen der Sichtprofile beeinträchtigt.

Die Erfindung hat sich daher die Aufgabe gestellt, ein Halteteil der eingangs geschilderten Art derart in seiner Konstruktion zu verändern, dass damit witterungsbedingte Bewegungen standfest abgefangen werden können. Zudem soll das Halteteil kostengünstig herstellbar sein.

Die Erfindung löst die gestellte Aufgabe durch die Merkmale des Anspruchs 1.

Weist das Halteteil am ersten und zweiten Flansch jeweils mindestens eine Montageöffnung auf, kann zunächst durch eine beidseitige Verankerung des Halteteils an der Unterkonstruktion dessen Torsionssteifigkeit deutlich erhöht werden. Verläuft zudem der federnd ausgebildete zungenförmige Abschnitt von seinem Zungengrund bis zu seinem freien Zungenende in Profilängsrichtung des Profils, belasten witterungsbedingte Bewegungen der Sichtprofile das Halteteil auf Biegung - welche Biegebelastung vom Hutprofil aufgrund der vergleichsweise hohen Biegesteifigkeit abgefangen werden können. Erfindungsgemäß sind Torsionsbelastungen auf das Halteteil sohin auf verbesserte Weise reduzierbar, womit das Halteteil frei von plastischen Verformungen gehalten werden kann. Derart ist also eine besonders standfeste Befestigung der Sichtprofile zu gewährleisten. Zudem ist ein derartiges Halteteil vergleichsweise einfach und kostengünstig herstellbar.

Begrenzen der erste und zweite Flansch das Profil, kann sich ein in seiner Konstruktion weiter vereinfachtes und kostengünstig herzustellendes Halteteils ergeben.

Ein symmetrisch zu seiner Mittelebene ausgebildetes Halteteil kann geschaffen werden, wenn die Schenkel vom Steg rechtwinklig abgekantet und die Flansche vom jeweiligen Schenkel rechtwinklig abgekantet sind. Diese symmetrische Gestalt des Halteteils kann unter anderem auch dessen Handhabung bei der Montage der Sichtprofile erleichtern.

Eine sichere Montage des Halteteils kann ermöglicht werden, wenn die Montageöffnungen an gegenüberliegenden stirnseitigen Enden der Flansche angeordnet sind. Des Weiteren kann solch eine Montage die Torsionssteifigkeit des Halteteils unterstützen, was die Zuverlässigkeit des Halteteils in der Befestigung des Sichtprofils weiter erhöhen kann.

Die Handhabung des Halteteils zum Befestigen des Sichtprofils kann weiter erleichtert werden, wenn der zungenförmige Abschnitt an seinem freien Ende einen Einführschenkel ausbildet, welcher vom Steg weg geneigt verläuft.

Maßtoleranzen am Sichtprofil, insbesondere dessen Nut, können vorteilhaft ausgeglichen werden, wenn am Einführschenkel auf der dem Steg zugewandten Schenkelseite eine eingeprägte Ausbuchtung vorkragt. Solch eine erfindungsgemäße Ausbuchtung erhöht nämlich die Stärke des Einführschenkels - und kann so beispielsweise Maßungenauigkeiten in der Tiefe der Nut am Sichtprofil ausgleichen bzw. die Haltekraft des Halteteils verbessern. Ein in seiner Funktion besonders sicheres Halteteil ist derart geschaffen.

Die Klemmwirkung des zungenförmigen Abschnitts in der Nut des Sichtprofils kann weiter erhöht werden, wenn an den Einführschenkeln ein Anschlussschenkel mit einer gegenüber dem Einführschenkel geringeren Neigung anschließt. Außerdem kann so ein federnder Effekt verbessert werden - und dennoch eine einfache Montage zulassen.

Kragen zwei durch Einschneiden und Formbiegen aus dem Steg gebildete zungenförmige Abschnitte dem Steg vor, wobei die entgegengesetzt gerichtet verlaufenden Abschnitte zum Eingreifen in je eine Nut eines anderen Sichtprofils ausgebildet sind, kann das Halteteil zur Befestigung von zwei aneinander angrenzenden Sichtprofilen verwendet werden - und dabei die genannten Vorteile zur Geltung bringen.

Die Steifigkeit des Halteteils kann weiter verbessert werden, indem mindestens eine Kante zwischen Steg und Schenkel oder zwischen Schenkel und Flansch eine sich auf diesen Bereich der Kante beschränkende Sicke als Kantenversteifung aufweist. Eine derartige Kantenversteifung kann beispielsweise durch Einprägen in die Kante geschaffen werden.

Weisen die ersten Kanten zwischen Steg und Schenkel je zwei erste Sicken und die zweiten Kanten zwischen Schenkeln und Flanschen je eine zweite Sicke auf, wobei die zweiten Sicken zwischen, insbesondere mittig zu, den ersten Sicken angeordnet sind, kann am Halteteil ein Optimum im Verhältnis Konstruktionsaufwand zu Steifigkeit gegenüber Verformung erreicht werden.

Bildet der Steg eine Auflagefläche für das Sichtprofil aus, kann das Sichtprofil auf einfache Weise standfest von der Unterkonstruktion beabstandet vor kontaktbedingten Witterungseinflüssen geschützt werden.

Das erfindungsgemäße Halteteil kann sich insbesondere für ein Terrassensystem mit mindestens einem Sichtprofil und mit einer Unterkonstruktion eignen, an die das Halteteil befestigt ist, wobei der zungenförmige Abschnitt des Halteteils in eine Nut an einer Seite des Sichtprofils eingreift.

Besonders vorteilhaft liegt bei solch einem Terrassensystem das Sichtprofil auf dem Steg des Halteteils auf, um die Sichtprofile einfach und standfest von der Unterkonstruktion zu beabstanden bzw. vor Nässe etc. zu schützen.

Bevorzugt liegt das Sichtprofil auf dem Steg des Halteteils auf.

In den Figuren ist beispielsweise der Erfindungsgegenstand anhand einer Ausführungsvariante näher dargestellt. Es zeigen
- Fig. 1: eine Ansicht des Terrassensystems,
- Fig. 2: eine Stirnansicht auf das in Fig. 1 dargestellte Halteteil und
- Fig. 3: eine Draufsicht das nach Fig. 2 dargestellte Halteteil.

Nach Fig. 1 wird in einer Ansicht des Terrassensystems 1 beispielsweise dargestellt, bei welchem mit Hilfe eines Halteteils 2 zwei als Terrassenprofile ausgeführte Sichtprofile 3, 4 an eine Unterkonstruktion 5 geklemmt und damit an dieser Unterkonstruktion 5 befestigt werden. Die Sichtprofile 3, 4 weisen vorzugsweise ein Vollprofil insbesondere aus einem Holz-Kunststoff-Verbundwerkstoffe (WPC) auf und sind vorzugsweise als Dielen ausgebildet.

Das Halteteil 2 wird aus einem Metallblech, insbesondere Stahlblech, vorzugsweise Edelstahlblech, geformt. Hierzu wird das Metallblech zu einem offenen und im Querschnitt hutförmigen Profil 6 umgeformt - vorzugsweise durch Abkanten. Das hutförmige Profil 6 umfasst zwei durch einen Steg 7 miteinander verbundene Schenkel 8.1, 8.2, an welche Schenkel 8.1, 8.2 je ein Flansch 9.1, 9.2 anschließt - wie in Fig. 2 erkennbar.

Das Halteteil 2 weist am Steg 7 zwei zungenförmige Abschnitte 10, 11 auf, die dem Steg 7 vorkragen, entgegengesetzt gerichtet verlaufen und aus dem Metallblech des Stegs 7 durch Einschneiden und Formbiegen gebildet werden. Im Allgemeinen wird erwähnt, dass es auch vorstellbar ist, dass das Halteteil 2 nur einen oder auch mehr als zwei solcher zungenförmigen Abschnitte 10, 11 aufweist - was in den Figuren allerdings nicht gesondert dargestellt ist.

Die zungenförmige Abschnitte 10, 11 sind zum Eingreifen in je eine Nut 3.1, 4.1 an gegenüberliegenden Seiten 3.2, 4.2, insbesondere Längsseiten, der Sichtprofile 3, 4 ausgebildet. Die Sichtprofile 3, 4 liegen auf dem Steg 7 des Halteteils 2 auf, der hierfür Auflageflächen 7.3, 7.4 ausbildet. In Zusammenwirken mit den zungenförmigen Abschnitten 10, 11 werden sohin die Sichtprofil 3, 4 am Halteteil 2 befestigt. Im Allgemeinen wird erwähnt, dass der zungenförmige Abschnitt 10, 11 bzw. die zungenförmigen Abschnitte 10, 11 federnd ausgebildet sind. Auf diese Weise kann einer witterungsbedingten Bewegung und/oder Formänderung der Sichtprofile 3, 4 gefolgt werden, was die Standfestigkeit verbessert.

Das Halteteil 2 wird mit einem als Holzschraube 12.1, 12.2 mit Zylinderkopf ausgeführtem Befestigungsmittel 12 an der Unterkonstruktion 5 befestigt. Hierzu durchgreift das Befestigungsmittel 12 eine Montageöffnung 13.1, 13.2 am Halteteil 2, welche Montageöffnung 13.1, 13.2 an einem Flansch 9.1, 9.2 vorgesehen ist. Erfindungsgemäß weist das Halteteil 2 am ersten Flansch 9.1 und auch am zweiten Flansch 9.2 je eine Montageöffnung 13.1, 13.2 auf. Das Halteteil 2 wird sohin über zwei Holzschrauben 12.1, 12.2 mit der Unterkonstruktion 5 verbunden - was die Torsionssteifigkeit des offenen Profils 6 erheblich erhöht. Diese beiden Montageöffnungen 13.1, 13.2 sind am ersten und zweiten Flansch 9.1, 9.2 an gegenüberliegenden stirnseitigen Flanschenden 9.3, 9.4 vorgesehen.

Zudem verlaufen die zungenförmigen Abschnitte 10, 11 von ihrem Zungengrund 10.1, 11.1 bis zu ihrem freien Zungenende 10.2, 11.2 in Profilängsrichtung 14 - wodurch die mechanischen Belastungen auf die zungenförmigen Abschnitte 10, 11 in erster Linie das Halteteil 2 auf Biegung - also vermindert auf Torsion - belasten. Da das im Querschnitt hutförmige Profil 6 eine vergleichsweise hohe Torsionssteifigkeit aufweist, ist das erfindungsgemäße Halteteil 2 gegenüber plastischen Verformungen folglich besonders robust.

Die ersten und zweiten Schenkel 8.1, 8.2 sind vom Steg 7 rechtwinklig abgekantet. Zudem ist der erste Flansch 9.1 vom ersten Schenkel 8.1 und der zweite Flansch 9.2 vom zweiten Schenkel 8.2 rechtwinkelig abgekantet. Das Profil 6 wird vom ersten Flansch 9.1 und zweiten Flansch 9.2 begrenzt, was ein einfach herzustellendes und mechanisch besonders hoch belastbares Profil 6 ergibt. Das Profil 6 ist sohin als Hutprofil ausgebildet.

Die Kanten 15.1, 15.2, 16.1, 16.2, welche sich durch die Abkantung zwischen dem Steg 7 und den Schenkeln 8.1, 8.2 und auch zwischen den Schenkeln 8.1, 8.2 und den Flanschen 9.1, 9.2 ergeben, weisen eine Kantenversteifung 17 auf. Diese Kantenversteifung 17 wird durch eine sich auf diesen Bereich der Kanten 15.1, 15.2, 16.1, 16.2 beschränkende und dort eingeprägte Sicke 18, 19 geschaffen. Die ersten Kanten 15.1, 15.2 zwischen dem Steg 7 und den Schenkeln 8.1, 8.2 weisen je zwei erste Sicken 18 auf. Die zweiten Kanten 16.1, 16.2 zwischen den Schenkeln 8.1, 8.2 und den Flanschen 9.1, 9.2 weisen je eine zweite Sicke 19 auf. Die zweite Sicke 19 ist mittig zwischen den beiden anderen ersten Sicken 18 angeordnet, was das Profil 6 des Halteteils 2 mechanisch besonders gut versteift.

Beide zungenförmigen Abschnitte 10, 11 bilden an ihrem freien Ende 10.1, 11.2 je einen Einführschenkel 10.3, 11.3 aus, welcher vom Steg 7 weg geneigt verläuft. An diesen Einführschenkeln 10.3, 11.3 schließt jeweils ein Anschlussschenkel 10.4, 11.4 mit einer gegenüber dem jeweiligen Einführschenkel 10.3, 11.3 geringeren Neigung an. Dieses Abwinkeln der zungenförmige Abschnitte 10, 11 verbessert die federnde Klemmwirkung mit den Sichtprofilen 3, 4 und erleichtert deren Montage am Halteteil.

Die Einführschenkel 10.3, 11.3 weisen zudem an der dem Steg 7 zugewandten Schenkelseiten je eine vorkragende Ausbuchtung 20 auf. Diese Ausbuchtungen 20 werden in den Einführschenkel 10.3, 11.3 eingeprägt. Damit sind Maßtoleranzen an den betreffenden Nuten 3.1, 3.2 der Sichtprofile 3, 4 ausgleichbar - was die Standfestigkeit des Halteteils 2 weiter verbessert.

## Patentansprüche

1. Halteteil zum Befestigen mindestens eines Sichtprofils (3, 4), insbesondere Terrassenprofils, an einer Unterkonstruktion (5), mit einem aus einem Metallblech umgeformten, offenen und im Querschnitt hutförmigen Profil (6), welches zwei durch einen Steg (7) miteinander verbundene Schenkel (8.1, 8.2) besitzt, an welche zwei Flansche (9.1, 9.2) anschließen, mit mindesten einem durch Einschneiden und Formbiegen aus dem Steg (7) gebildeten zungenförmigen Abschnitt (10, 11), welcher Abschnitt (10, 11) dem Steg (7) vorkragt und zum Eingreifen in eine Nut (3.1, 4.1) an einer Seite (3.2, 4.2) des Sichtprofils (3, 4) ausgebildet ist, und mit mindestens einer an einem ersten Flansch (9.1, 9.2) vorgesehenen Montageöffnung (13.1, 13.2) für Befestigungsmittel (12) zur Montage des Halteteils (2) an der Unterkonstruktion (5), **dadurch gekennzeichnet, dass** das Halteteil (2) am ersten und zweiten Flansch (9.1, 9.2) jeweils mindestens eine Montageöffnung (13.1, 13.2) aufweist und dass der federnd ausgebildete zungenförmige Abschnitt (10, 11) von seinem Zungengrund (10.1, 11.1) bis zu seinem freien Zungenende (10.2, 11.2) in Profilängsrichtung (14) des Profils (6) verläuft.

2. Halteteil nach Anspruch 1, **dadurch gekennzeichnet, dass** der erste und zweite Flansch (9.1, 9.2) das Profil (6) begrenzen.

3. Halteteil nach Anspruch 1 oder 2, **dadurch gekennzeichnet, dass** die Schenkel (8.1, 8.2) vom Steg (7) rechtwinklig abgekantet und die Flansche (9.1, 9.2) vom jeweiligen Schenkel (8.1, 8.2) rechtwinklig abgekantet sind.

4. Halteteil nach Anspruch 1, 2 oder 3, **dadurch gekennzeichnet, dass** die Montageöffnungen (13.1, 13.2) an gegenüberliegenden stirnseitigen Enden der Flansche (9.1, 9.2) angeordnet sind.

5. Halteteil nach einem der Ansprüche 1 bis 4, **dadurch gekennzeichnet, dass** der zungenförmige Abschnitt (10, 11) an seinem freien Ende einen Einführschenkel (10.3, 11.3) ausbildet, welcher vom Steg (7) weg geneigt verläuft.

6. Halteteil nach Anspruch 5, **dadurch gekennzeichnet, dass** am Einführschenkel (10.3, 11.3) auf der dem Steg (7) zugewandten Schenkelseite eine eingeprägte Ausbuchtung (20) vorkragt.

7. Halteteil nach Anspruch 5 oder 6, **dadurch gekennzeichnet, dass** an den Einführschenkeln (10.3, 11.3) ein Anschlussschenkel (10.4, 11.4) mit einer gegenüber dem Einführschenkel (10.3, 11.3) geringeren Neigung anschließt.

8. Halteteil nach einem der Ansprüche 1 bis 7, **dadurch gekennzeichnet, dass** zwei durch Einschneiden und Formbiegen aus dem Steg (7) gebildete zungenförmige Abschnitte (10, 11) dem Steg (7) vorkragen, wobei die entgegengesetzt gerichtet verlaufenden Abschnitte (10, 11) zum Eingreifen in je eine Nut (3.1, 4.1) eines anderen Sichtprofils (3, 4) ausgebildet sind.

9. Halteteil nach einem der Ansprüche 1 bis 8, **dadurch gekennzeichnet, dass** mindestens eine Kante (15.1, 15.2, 16.1, 16.2) zwischen Steg (7) und Schenkel (8.1, 8.2) oder zwischen Schenkel (8.1, 8.2) und Flansch (9.1, 9.2) eine sich auf diesen Bereich der Kante (15.1, 15.2, 16.1, 16.2) beschränkende Sicke (18, 19) als Kantenversteifung (17) aufweist.

10. Halteteil nach Anspruch 9, **dadurch gekennzeichnet, dass** die ersten Kanten (15.1, 15.2) zwischen Steg (7) und Schenkeln (8.1, 8.2) je zwei erste Sicken (18) und die zweiten Kanten (16.1, 16.2) zwischen Schenkeln (8.1, 8.2) und Flanschen (9.1, 9.2) je eine zweite Sicke (19) aufweisen, wobei die zweiten Sicken (19) zwischen, insbesondere mittig zu, den ersten Sicken (18) angeordnet sind.

11. Halteteil nach einem der Ansprüche 1 bis 10, **dadurch gekennzeichnet, dass** der Steg (7) eine Auflagefläche (7.3, 7.4) für das Sichtprofil (3, 4) ausbildet.

12. Terrassensystem mit mindestens einem Sichtprofil (3, 4), mit einer Unterkonstruktion (5) und mit mindestens einem an der Unterkonstruktion (5) befestigen Halteteil (2) nach einem der Ansprüche 1 bis 11, wobei der zungenförmige Abschnitt (10, 11) des Halteteils (2) in eine Nut (3.1, 4.1) an einer Seite (3.2, 4.2) des Sichtprofils (3, 4) eingreift.

13. Terrassensystem nach Anspruch 12, **dadurch gekennzeichnet, dass** das Sichtprofil (3, 4) auf dem Steg (7) des Halteteils (2) aufliegt.

## Claims

1. Holding part for fastening at least one visible profile (3, 4), more particularly a terrace profile, to a substructure (5), having a profile (6) which is formed from a metal sheet, is open and hat-shaped in cross section and has two limbs (8.1, 8.2) connected to one another by a web (7), which are adjoined by two flanges (9.1, 9.2), having at least one tongue-shaped section (10, 11) formed from the web (7) by cutting and shape-bending, which section (10, 11) projects from the web (7) and is designed to engage in a groove (3.1, 4.1) on one side (3.2, 4.2) of the visible profile (3, 4), and having at least one mounting opening (13.1, 13.2) provided on a first flange (9.1, 9.2) for fastening means (12) for mounting the holding part (2) on the substructure (5), **characterized in that** the holding part (2) has at least one mounting opening (13.1, 13.2) in each case on the first and second flange (9.1, 9.2), and **in that** the resiliently designed tongue-shaped section (10, 11) extends from its tongue base (10.1, 11.1) to its free tongue end (10.2, 11.2) in the longitudinal direction (14) of the profile (6).

2. Holding part according to claim 1, **characterized in that** the first and second flanges (9.1, 9.2) delimit the profile (6).

3. Holding part according to claim 1 or 2, **characterized in that** the limbs (8.1, 8.2) are bent at right angles from the web (7) and the flanges (9.1, 9.2) are bent at right angles from the respective limb (8.1, 8.2).

4. Holding part according to claim 1, 2 or 3, **characterized in that** the mounting openings (13.1, 13.2) are arranged at opposite front ends of the flanges (9.1, 9.2).

5. Holding part according to one of claims 1 to 4, **characterized in that** the tongue-shaped section (10, 11) forms an insertion limb (10.3, 11.3) at its free end, which extends in an inclined manner away from the web (7).

6. Holding part according to claim 5, **characterized in that** an impressed depression (20) protrudes from the insertion limb (10.3, 11.3) on the limb side facing the web (7).

7. Holding part according to claim 5 or 6, **characterized in that** a connecting limb (10.4, 11.4) with a smaller inclination than the insertion limb (10.3, 11.3) adjoins the insertion limb (10.3, 11.3).

8. Holding part according to one of claims 1 to 7, **characterized in that** two tongue-shaped sections (10, 11) formed from the web (7) by cutting and shape-bending protrude from the web (7), wherein the sections (10, 11) that extend by facing in opposite directions are designed to engage in a respective groove (3.1, 4.1) of another visible profile (3, 4).

9. Holding part according to one of claims 1 to 8, **characterized in that** at least one edge (15.1, 15.2, 16.1, 16.2) between the web (7) and the limb (8.1, 8.2) or between the limb (8.1, 8.2) and the flange (9.1, 9.2) has a bead (18, 19) as an edge reinforcement (17), which is limited to this region of the edge (15.1, 15.2, 16.1, 16.2).

10. Holding part according to claim 9, **characterized in that** the first edges (15.1, 15.2) between the web (7) and the limbs (8.1, 8.2) each have two first beads (18) and the second edges (16.1, 16.2) between limbs (8.1, 8.2) and flanges (9.1, 9.2) each have a second bead (19), wherein the second beads (19) are arranged between the first beads (18), more particularly centrally thereto.

11. Holding part according to one of claims 1 to 10, **characterized in that** the web (7) forms a bearing surface (7.3, 7.4) for the visible profile (3, 4).

12. Terrace system having at least one visible profile (3, 4), having a substructure (5) and having at least one holding part (2) according to one of claims 1 to 11 which is fastened to the substructure (5), wherein the tongue-shaped section (10, 11) of the holding part (2) engages in a groove (3.1, 4.1) on one side (3.2, 4.2) of the visible profile (3, 4).

13. Terrace system according to claim 12, **characterized in that** the visible profile (3, 4) rests on the web (7) of the holding part (2).

## Revendications

1. Fixation pour la fixation d'au moins un profilé visible (3, 4), en particulier un profilé de terrasse, sur une infrastructure (5), à un profilé (6) ouvert et ayant une section en forme de chapeau formé à partir d'une tôle métallique, laquelle possède deux bras (8.1, 8.2) reliés entre eux par une barrette (7) auxquels se raccordent deux brides (9.1, 9.2), avec au moins une partie en forme de languette (10, 11) formée par l'incision et le pliage en forme de la barrette (7), laquelle partie (10, 11) s'avance vers la barrette (7) et est conçue pour se mettre en prise dans une rainure (3.1, 4.1) sur un côté (3.2, 4.2) du profilé visible (3, 4), et avec au moins une ouverture de montage (13.1, 13.2) prévue sur une première bride (9.1, 9.2) pour des moyens de fixation (12) pour le montage de la fixation (2) sur l'infrastructure (5), **caractérisée en ce que** la fixation (2) présente au moins une ouverture de montage (13.1, 13.2) sur chacune des première et deuxième brides (9.1, 9.2) et **en ce que** la partie en forme de languette (10, 11) élastique s'étend de son fond de languette (10.1, 11.1) à son extrémité libre de languette (10.2, 11.2) dans le sens longitudinal (14) du profilé (6).

2. Fixation selon la revendication 1, **caractérisée en ce que** la première bride et la deuxième (9.1, 9.2) délimitent le profilé (6).

3. Fixation selon la revendication 1 ou 2, **caractérisée en ce que** les bras (8.1, 8.2) sont pliés à angle droit à partir de la barrette (7) et les brides (9.1, 9.2) sont pliées à angle droit à partir du bras (8.1, 8.2) correspondant.

4. Fixation selon la revendication 1, 2 ou 3, **caractérisée en ce que** les ouvertures de montage (13.1, 13.2) sont disposées à des extrémités frontales opposées des brides (9.1, 9.2).

5. Fixation selon l'une des revendications 1 à 4, **caractérisée en ce que** la partie en forme de languette (10, 11) forme à son extrémité libre un bras d'introduction (10.3, 11.3) qui s'écarte à l'oblique de la barrette (7).

6. Fixation selon la revendication 5, **caractérisée en ce qu'**un creux embouti (20) s'avance sur le bras d'introduction (10.3, 11.3) sur le côté du bras tourné vers la barrette (7).

7. Fixation selon la revendication 5 ou 6, **caractérisée en ce qu'**un bras de raccordement (10.4, 11.4) ayant une inclinaison plus faible que le bras d'introduction (10.3, 11.3) se raccorde aux bras d'introduction (10.3, 11.3).

8. Fixation selon l'une des revendications 1 à 7, **caractérisée en ce que** deux parties en forme de languette (10, 11) formées par incision et pliage en forme à partir de la barrette (7) s'avancent devant la barrette (7), les parties (10, 11) orientées dans des directions opposées étant conformées pour se mettre en prise chacune dans une rainure (3.1, 4.1) d'un autre profilé visible (3, 4).

9. Fixation selon l'une des revendications 1 à 8, **caractérisée en ce qu'**au moins une arête (15.1, 15.2, 16.1, 16.2) entre la barrette (7) et le bras (8.1, 8.2) ou entre la barrette (8.1, 8.2) et la bride (9.1, 9.2) présente un moulure (18, 19) qui se limite à cette partie de l'arête (15.1, 15.2, 16.1, 16.2) et sert de raidisseur de bord (17).

10. Fixation selon la revendication 9, **caractérisée en ce que** les premières arêtes (15.1, 15.2) entre la barrette (7) et les bras (8.1, 8.2) présentent chacune deux premières moulures (18) et les deuxièmes arêtes (16.1, 16.2) entre les bras (8.1, 8.2) et les brides (9.1, 9.2) présentent chacune une deuxième moulure (19), les deuxièmes moulures (19) étant disposées entre les premières moulures (18), en particulier au milieu par rapport à celles-ci.

11. Fixation selon l'une des revendications 1 à 10, **caractérisée en ce que** la barrette (7) forme une surface d'appui (7.3, 7.4) pour le profilé visible (3, 4).

12. Système de terrasse avec au moins un profilé visible (3, 4), avec une infrastructure (5) et avec au moins une fixation (2) selon l'une des revendications 1 à 11 fixée à l'infrastructure (5), dans lequel la partie en forme de languette (10, 11) de la fixation (2) se met en prise dans une rainure (3.1, 4.1) sur un côté (3.2, 4.2) du profilé visible (3, 4).

13. Système de terrasse selon la revendication 12, **caractérisée en ce que** le profilé visible (3, 4) repose sur la barrette (7) de la fixation (2).
